# EUROPÄISCHE PATENTSCHRIFT

(11) **EP 0 326 846 B1**
(45) Veröffentlichungstag und Bekanntmachung des Hinweises auf die Patenterteilung: **17.06.1992**
(21) Anmeldenummer: 89100712.2
(22) Anmeldetag: 17.01.1989
(51) Int. Cl.: B65B 9/04

(54) **Verfahren und Vorrichtung zum Herstellen von Blister-Verpackungen**
Method and apparatus for making blister packages receiving packaging goods
Procédé et dispositif pour la fabrication d'emballages "blister"

(30) Priorität: 05.02.1988 DE 3803979
(43) Veröffentlichungstag der Anmeldung: 09.08.1989
(73) Patentinhaber: Stephan, Dieter, Dr., D-70327 Stuttgart (DE)
(72) Erfinder: Stephan, Dieter, Dr. Dipl.-Chem., D-7000 Stuttgart 60 (DE); Stephan, Günter, D-7000 Stuttgart 30 (DE); Amenitsch, Klaus-Peter, D-7000 Stuttgart 70 (DE)
(74) Vertreter: Wenzel, Heinz-Peter, Dipl.-Ing.

(56) Entgegenhaltungen:
- CH-A- 273 833
- DE-A- 3 111 537

## Beschreibung

Die Erfindung betrifft ein Verfahren zum Herstellen von Blisterpackungen definierten Volumens mit einer Anzahl Formester/ Kavitäten zur Aufnahme von in den Blisterpackungen zu verpackendem Verspackungsgut und mit einer ebenen Oberfläche eines vorbestimmten Oberflächen bereiches, umfassend die Schritte a) bis g) des Patentanspruchs 1, sowie weiterhin eine Vorrichtung zum Erzeugen von Blisterpackungen der vorstehend angegebenen Art, wobei die Vorrichtung Einrichtungen gemäß den Merkmalen a) bis g) des Öberbegriffs des Patentanspruchs 2 umfäßt.

Ein solches Verfahren und eine solche Vorrichtung sind hinsichtlich wesentlicher Schritte für die Herstellung einzelier, verschlossener Portionspacküngen aus der DE.A-3 111 537 bekannt.

Die Art der Herstellung von Blisterpackungen hat in zunehmenden Maße für Arzneimittel in Tabletten- oder Kapselform Eingang in die Praxis gefunden; so trifft man heute kaum mehr in Röhrchen verpackte Tabletten an. Das Blistern wird aber auch für Gegenstände anderer, teilweise recht unterschiedlicher Bereiche verwendet, so z.B. im Haushalts-, Lebensmittel- und Süßwaren-, Geschäfts- und Büro-, Do-it-yourself-Bereich usw. Man findet heute allenthalben geblisterte Tuben, Fläschchen, Werkzeuge, Werkstücke wie Nägel, Heftzwecken, Klammern, Gewürzgefäße etc. Alle diese begaben sind rein beispielhaft zu sehen, da die Entwicklung eher auf eine Ausweitung der Einsatzbereiche denn auf eine Beschränkung schließen läßt.

Angesichts der zunehmenden Verknappung der Rohstoffe und Energiequellen und der Bestrebungen, gerade Verpackungsmaterialien wieder zu verwenden, ist es bekannt geworden (DE-OS 31 10 254), die beim Herstellen von Blisterpackungen insbesondere in der Pharma-Industrie als Fehlchargen in großen Mengen anfallenden Abfälle dem Recycling zuzuführen. Infolge der Trennungsprobleme der üblichen Aluminium-PVC-Materialkombination bzw. zur Vermeidung dieser Probleme wird diese Materialkombination, also PVC und Aluminium gemeinsam, einer Zerkleinerungsmaschine zugeführt und granuliert, und das erhaltene Alu-PVC-Granulat wird mit Kunststoffzusätzen, speziell Kunststoff-Rohgranulaten, zu neuen Kunststoffprodukten verarbeitet, vor allem in Preß-, Spritzguß- oder Extrudierverfahren. Das so erhaltene Material, das eine Entsorgung der Abfälle überflüssig macht, soll im Kunststofformenbau für PU-Schäumformen, als Füllmaterial bei Klebstoffen und Vergußmassen in der Bauindustrie und als Zumischprodukt bei der Herstellung von Spanplatten verwendet werden. Es handelt sich damit sämtlich um die Verwendung eines Mischmaterials für Massenteile, bei denen es nicht auf die Qualität des Ausgangsstoffes ankommt, sondern eben um Füll- und Zusatzstoffe minderer Qualität, die ohne für das Endprodukt abträgliche Wirkung einsetzbar sind. Damit wird aber gerade nicht der Hochwertigkzit und dem Preis der Basisstoffe Aluminium und Kunststoff wie PVC Rechnung getragen. Vielmehr ergeben sich erkennbar Schwierigkeiten dadurch, daß bei aus unterschiedlichem Material bestehenden Folienbahnen, die bei Verblisterung von Arzneimitteln in der Regel PVC als Material für die Verformfolie und Aluminium als Abdeckfolie aufweisen - obwohl in vielen anderen Bereichen z.B. auch andere Kunststoffe als Verformfolien und Papiermaterialen als Abdeckfolie Verwendung finden - und ganzflächig durch Siegel oder sonstiges Kleben miteinander verbunden sind, diese Materialen somit gemeinsam, d.h. im Verbund anfallen. Das hat dazu geführt, das bisher die am Ende eines Herstellungsvorganges von Blisterpackungen in Mengen von 10 bis 20% der Verpackungsfolienbahnen anfallenden, miteinander verbundenen Abfallstreifen bzw. Stanzgitter nicht dem Recycling zugeführt, sondern im Gegensatz zu dem bekannten Recycling bei Fehlchargen Abfälle in der Pharmaindustrie nach wie vor als nicht verwendbarer Abfall betrachtet werden und deshalb entsogt werden müssen.

Der Erfindung liegt deshalb die Aufgabe zugrunde, den Verblisterungvorgang so zu gestalten, daß ein Recycling-gerechtes Abfallerzeugnis anfällt, das die Wiedergewinnung der teueren Rohstoffe jeweils für sich und damit beträchtliche Kostenersparnisse an Material ermöglicht, sowie eine zu diesem Zwecke geeignete, preiswert herstellbar und ggf. in bestehenden Anlagen nachrüstbare Vorrichtung vorzusehen.

Diese Aufgabe wird bei dem eingangs dargelegten Verfahren nach der Erfindung durch die Merkmale des kennzeichenteils des Patentanspruchs 1 gelöst, Fläche der Abzuteilenden Verpackung begrenzt und das Abfallmaterial von Verform- und Deckfolie nach dem Abteilen der Verpackungen separat zum Zwecke des Recyclings gesammelt wird, und bei der eingangs beschirebenen Vorrichtung durch die Merkmale des Kennzeichenteils des Patentanspruchs 2.

Mit dem Verfahren und der Vorrichtung nach des Erfindung wird somit in Lösung der Aufgabe eine Möglichkeit geschaffen, unmittelbar im Zuge des Blister-Verpackens ein nur unter geringem technischen Aufwand erzielbares Abfallprodukt anfallen zu lassen, das direkt dem Recycling jeder einzelnen Produktkomponente für sich zugeführt werden kann. Dieses Verpackungsverfahren ist damit wesentlich umweltfreundlicher und energiesparender, wenn man bedenkt, daß die Verschnitte der Folienbahnen bei der Herstellung solcher Blisterpackungen zwischen 10 und 20 % betragen und ohne jeglichen nachfolgenden Trennvorgang einem Recycling zugeführt werden können. Bei der erwähnten zunehmenden Neigung zum Verpacken mittels Blistern stellt dies einen wesentlichen Schritt zur Ersparnis von immer knapper werdenden Rohstoffen dar, wie natürlich auch angesichts der möglichst niedrig zu haltenden Folgekosten für die Weiterverarbeitung von Abfällen eine wirksame Kostenersparnis erzielt werden kann. Der erfindungsgemäße Aufbau der Vorrichtung macht es in einfacher Weise möglich, nur die Fläche der eigentlichen Verpackung mit der Verformfolie zu verbinden, während alle übrigen Teile der ablaufenden Folien voneinander getrennt bleiben. Eine solches Vorrichtung ist in ihrem Gesamtaufbau unaufwendig herstellbar und kann leicht in bestehenden Anlagen nachgerüstet werden, wie auch vorhandene Werkzeuge beispielsweise durch Fräsen oder Erodieren nachgearbeitet werden können. Das Stanzwerkzeug in einer Trenn- oder Stanzstation der Anlage ist dabei in der Größe der Verpackung ausgebildet, um exakt entlang der Wirkflächen die Verpackung aus dem laufenden Folienstrang herauszutrennen, so daß die Abfällz, die seitlich und zwischen den einzelnen Verpackungen bestehen, in einem fortlaufenden Abfallstrang abgeführt und jeweils für sich weiterverwertet werden können. Dadurch daß die Abdeckfolie beim Siegeln, ausschließlich in Berührungsbereichen mit der tiefgezogenen, das Verpackungsgut tragenden Verformfolie mit für das Versiegeln erforderlichem Druck und Wärme beaufschlagt, läßt sich zudem das Verpackungsgut äußerst schonend behandeln, was insbesondere bei wärme- und/oder druckempfindlichen Materialen wie z.B Weichgelatinekapseln von Bedeutung ist. In diesem Zusammenhang trägt auch der Umstand, daß das obere Werkzeugteil in seiner Wirkfläche mit nach Zahl, Größe und Plazierung den Ausnehmungen im unteren Werkzeugteil entsprechenden erwärmungsfreien Stellen ausgebildet ist, wesentlich dazu bei, vermeiden, daß die beim Siegelvolgang zuzuführende Wärme und der Druck irgendwelche negativen Einflüsse auf das in den Tiefziehnestern der Verformfolie befindliche Verspackungsgut haben, was insbesondere dann schädlich wäre, wenn es sich um empfindliche Pharmazeutika wie z.B. Weichgelatinekapseln handelt.

Es ist zwar, wie eingangs angegeben, bekannt (s. DE-A1-3111 637), beim Versiegeln von Portionspackungen eine Versiegerung von Kunststoff - und Metallfolie ausschließich im unmittelbaren Randbereich vorzunehmen, im eine gesonderte Wieder - aufbereitüng der beim Stanzen aufollenden Folienreste auf wirtschaftliche Weise durchführen zu können. Da hierbei aber nur eine Ring -, d.h. Liniensiegelung ausgestrebt wird und erfolgt, läßt sich daraus keine Anregüng ableiten, wie man im Falle ganzflächig zu versiegeln der Blisterpackungen verfahren soll, wenn man vor die des Erfindung zugrunde liegende Aufgabe gestellt ist.

Vorzugsweise kann die Wirkfläche des zweiten, oberen Werkzeugteils gegenüber den übrigen Oberflächenabschnitten desselben erhaben sein. Im Zuge der Nachrüstung kann man dieses leicht bei vorhandenen Werkzeugteilen vorsehen, indem die bei den bisher bekannten Siegelplatten im wesentlichen der Breite des Folienstranges entsprechenden Oberfläche abgefräst oder erodiert wird, so daß als Wirkfläche nur noch die Oberfläche der zu erzeugenden Verspackung stehen bleibt.

Weitere Vorteile und Ausführungsformen oder -möglichkeiten der Erfindung gehen aus der folgenden Beschreibung der in der schematischen Zeichnung dargestellten Ausführungsbeispiele hervor. Es zeigt
Fig. 1 das Prinzip einer Blister-Verpackungsanlage in Seitenansicht,
Fig. 2 ein Siegelwerkzeug in Seitenansicht in auseinandergefahrenem Zustand und
Fig. 3 die Unteransicht eines oberen Werkzeugteils entsprechend III III der Fig. 2.

Eine in Fig. 1 gezeigte Blister-Verpackungsanlage, die jedoch nur ganz prinzipiell dargestellt ist und keinerlei Details zeigt, umfaßt auf einem Maschinenbett 10 zum Herstellen von Blisterpackungen für Pharmazeutika (Tabletten, Kapseln od.dgl.) mittels einer in der Regel als Bodenfolie zu bezeichnenden und zum Einsatz gelangenden Verformfolie 11, die von einer Vorratsrolle 111 abläuft, und einer Deckfolie 12, die von einer Vorratsrolle 121 abläuft, eine Verformungsstation 13, in der die Verformfolie 11 zur Bildung von Nestern 112 (Fig. 2) für die Aufnahme von Tabletten 3 tiefgezogen wird, eine Siegelstation 14, in der Verformfolie 11 und Deckfolie 12 unter Wärme- und Druckzufuhr miteinander verbunden werden, eine Trenn- oder Stanzstation 15, in der die fertigen Blister-Verpackungen aus dem fortlaufenden Folienband ausgestanzt werden, sowie eine Abfallsammelstation 16, in der separate Sammelrollen 161 für die Abfälle der Verformfolie 11 und 162 für die Abfälle der Deckfolie 12 vorgesehen sind. Diese Abfallsammelstation 16 ist in ihrer separaten Ausbildung für die beiden Folien im Gegensatz zu dem Stand der Technik, in dem die Abfälle nur gemeinsam gesammelt werden können, durch die besondere Ausbildung des Siegelwerkzeuges gemäß Fig. 2 und 3 möglich. Natürlich brauchen die Abfälle nicht unbedingt aufgerollt zu werden, sondern sie können auch, selbstverständlich bevorzugt separat, jeweils einem ersten Weiterverarbeitungsvorgang, z.B. einem Häcksel- und/oder Granulierprozeß, zugeführt werden.

Ein den wesentlichen Bestandteil der Siegelstation 14 bildendes Siegelwerkzeug 2 umfaßt, wie in Fig. 2 dargestellt, ein unteres Werkzeugteil 21 in Form einer Gegenhalteplatte und ein oberes Werkzeugteil 22 in Form eines Siegelstempels. Die beiden Werkzeugteile 21, 22 sind in ihrer Ruhestellung, d.h. im Abstand zueinander, abgebildet. Zwischen ihnen läuft das doppelte Folienband, bestehend aus Verformfolie 11 mit daran bereits vorgeformten Nestern 112 und darin abgelegtem Verpackungsgut 3, hier in Form von Tabletten, und aus Deckfolie 12, taktweise durch. In der gezeigten Position befinden sich die Nester 112 über in der Gegenhalteplatte 21 ausgeformten Ausnehmungen 211. In dieser Position kann der Siegelvorgang eingeleitet werden, indem die Gegenhalteplatte 21 in Richtung des Pfeiles A aufwärts bewegt wird, so daß die Nester 112 von den Ausnehmungen 211 aufgenommen werden und die Gegenhalteplatte 21, die nicht erwärmt und, falls notwendig, in geeigneter Weise gekühlt ist, zunächst gegen die Unterseite der Verformfolie 11 zur Anlage kommt. Der Siegelstempel 22, der auf die erforderliche Temperatur erwärmt wird, ist üblicherweise fest, kann aber bei manchen Vorrichtungen auch in Richtung des Pfeiles B nach unten gefahren werden. Durch diese Relativbewegung drückt die Oberfläche der Verformfolie 11 gegen die Deckfolie 12. Die Unterseite der Deckfolie 12 ist mit einer für die Verbindung erforderlichen Kleberschicht versehen, die durch den zwischen Gegenhalteplatte 21 und Siegelstempel 22 erzeugten Druck und die von dem Stempel 22 übertragene Wärme die Verbindung mit der Oberfläche der Verformfolie 11 herbeiführt.

Aus der Unteransicht der Fig. 3 in Verbindung der Seitenansicht der Fig. 2 ist erkennbar, daß der Siegelstempel 22 eine erhabene Wirkfläche 221 umfaßt, deren Oberfläche maximal exakt der Oberfläche der herzustellenden Verpackung entspricht oder kleiner als diese ist, so daß auf jeden Fall vermieden wird, daß die wie nachstehend beschriebenen Stanzabfälle/Stanzgitter irgendeinen Verbund zwischen den Materialien aufweisen, sondern daß eine einfache und schnelle separate Abführung gewährleistet ist. Die Verpackung umfaßt, rein beispielhaft, wie gezeigt, drei Tiefziehnester für Tabletten. Die Wirkfläche ist gegenüber dem übrigen Teil der Siegelplatte durch Abfräsen des letzteren erzeugt, aber es kommt für die Herstellung dieser Wirkfläche auch jedes andere geeignete Herstellungsverfahren in Betracht. Das Stanzwerkzeug der Stanzstation 15 wird in entsprechender Weise vorgesehen sein, so daß Verpackungen entsprechend der Wirkfläche zum Abtransport aus der Anlage 1 ausgestanzt werden, während ein Abfall-Folienstreifen jeweils der Verformfolie 11 und der Deckfolie 12 entsprechend dem aus Fig. 3 erkennbaren leiterähnlichen Raster abläuft. Mit anderen Worten bildet die Gesamtoberfläche des Siegelstempels 22 einen Rezeß 222 gegenüber der Wirkfläche 221, die außerdem zur Verbesserung des Siegeldruckes mit einer für sich bekannten Riffelung 223 (diese ist hier nur im linken oberen Teil gezeigt, erstreckt sich aber über die gesamte Wirkfläche) sowie mit erwärmungsfreien Stellen 224 entsprechend den Ausnehmungen 211 des unteren Werkzeugteils 21 versehen ist. Die Riffelung bildet bei plattenförmiger Ausbildung der Werkzeuge, wie im Beispiel gezeigt, kleine, pyramiden- oder pyramidenstumpfförmige Erhebungen, so daß der Siegeldruck trotz möglicherweise in den Folien bestehender Unebenheiten oder Aufwerfungen gleichmäßig ausgeübt wird und somit eine fehlerfreie Verpackung entsteht. - Werden hingegen Rollen- oder Walzenwerkzeuge verwendet, so ist deren Oberfläche üblicherweise mit einer Anordnung sich kreuzender, erhabener Linien zur Erzielung gleichmäßiger Druckverhältnisse versehen.

Mit dem in den Figuren gezeigten plattenförmigen Siegelwerkzeug und entsprechend ausgestalteten Stanzwerkzeugen ist ein kontinuierlich getakteter Herstellungsvorgang möglich. Will man einen ungetakteten, fortlaufenden Arbeitsfluß erzielen, so bietet sich hierfür die vorerwähnte Ausbildung der Werkzeuge in Walzenform an, wobei dann ebenso wie beim Takten die Werkzeuge genau hinsichtlich ihrer Relativposition zueinander gesteuert werden müssen.

Die insgesamt mit der Erfindung erzielbaren Vorteile bestehen darin, daß voneinander separierte Folienabfälle definierter Konsistenz anfallen, die man einfach und schnell einem allein auf die betreffende einzelne Materialkomponente abgestellten und dafür spezifischen Recyclingvorgang zuführen kann, so daß man ein hochgradig reines und damit hochwertiges Recyclingprodukt erhält. Zugleich ist es möglich, die Kosten für die Erzeugung der Riffelung, die auf die Abmessungen der jeweiligen Verpackungen zu begrenzen ist, zumindest hinsichtlich der Randbereiche zu reduzieren. Letzteres ist, berücksichtigt man die Vielzahl der unterschiedlichen Verpackungsgrößen und der damit verbundenen Werkzeugbereithaltung, für die Gestehungskosten der Anlage mit Werkzeugen von wesentlicher Bedeutung. Vor allem aber wird es durch die Erfindung völlig überflüssig, die doch beträchtlichen Abfälle aus den Folien, die speziell in der Verpackungsindustrie für pharmazeutische Produkte anfallen, entsorgen zu müssen, so daß die Erfindung einen maßgeblichen Beitrag für eine umweltfreundlichere Gestaltung der Verpackungstechnik darstellt.

## Patentansprüche

1. Verfahren zum Herstellen von Blisterpackungen defi nierten Volumens mit einer Anzahl Formnester/Kavitä ten zur Aufnahme von in den Blisterpackungen zu ver packendem Verpackungsgut und mit einer ebenen Ober fläche eines vorbestimmten Oberflächenbereiches, umfassend die Schritte:
a) Zuführen mindestens zweier Folienbahnen unbestimmter Länge, die aus unterschiedlichem Material be stehen und eine Verformfolienbahn als Basis der Blisterpackungen und eine Deckfolienbahn umfas sen;
b) Verformen der Verformfolienbahn zur Erzeugung der Kavitäten;
c) Befüllen der Kavitäten mit dem Gut;
d) Zuführen der Deckfolienbahn unter Überlagern der Verformfolienbahn nach dem Befüllen der Kavitä ten;
e) Aufbringen von Druck und Wärme zum Verbinden der Bahnen durch Versiegeln derselben miteinander ent lang benachbarter, miteinander in Berührung stehender Oberflächen;
f) Abteilen der Blisterpackungen von den Bahnen; und
g) Sammeln der nach dem Abtrennen der Blisterpackun gen von den Bahnen verbleibenden Bahnteile als Abfallmaterial;
**dadurch** **gekennzeichnet**, daß
h) das Versiegeln der Bahnen ausschließlich inner halb eines Bereiches relativ zum Gesamtbereich der Bahnen, der dem vorbestimmten Oberflächenbe reich der zu erzeugenden Blisterpackungen ent spricht, erfolgt;
i) das Abteilen unmittelbar entlang der zwischen den gesiegelten und ungesiegelten Abschnitten der Bah nen gebildeten Ränder derart erfolgt, daß die ebene Oberfläche jeder der Blisterpackungen einen gleich dem vorbestimmten Oberflächenbereich bemes senen Bereich aufweist; und
j)das Sammeln der gesamten, außerhalb des vorbestimmten Oberflächenbereiches anfallenden Bahnteile von Deck- und Verformfolienbahn getrennt durchgeführt wird.

2. Vorrichtung zum Erzeugen von Blisterpackungen defi nierten Volumens mit einer Anzahl Formnester/Kavitäten (112) zur Aufnahme von in den Blisterpackungen zu verpackendem Verpackungsgut (3) und mit einer ebenen Oberfläche eines vorbestimmten Oberflächenbe reiches, umfassend:
a) eine Einrichtung (111, 121) zum Zuführen mindestens zweier Folienbahnen (11,12) unbestimmter Länge, die aus unterschiedlichem Material bestehen und eine Verformfolienbahn (11) als Basis der Blisterpackungen und eine Deckfolienbahn (12) umfassen;
b) eine Einrichtung (13) zum Verformen der Verformfolienbahn (11) zur Erzeugung von Kavitäten (112) zur Aufnahme des Verpackungsguts;
c) eine Einrichtung zum Befüllen der Kavitäten (112) in der verformten Folienbahn (11) mit dem Gut (3);
d) eine Einrichtung (121) zum Zuführen der Deckfolienbahn (12) unter Abdecken der Verformfolienbahn (11) nach dem Befüllen der Kavitäten (112);
e) eine Einrichtung (14) zum Aufbringen von Druck und Wärme zum Verbinden der Bahnen durch Versie geln derselben miteinander entlang benachbarter Oberflächen, die miteinander in Berührung stehen, und außerhalb des Bereiches der Kavitäten (112), wobei diese Einrichtung (14) ein Paar platten oder walzenförmiger Werkzeugteile, die durch Rela tivbewegung zueinander die die Packung bildenden Folien zwischen sich aufnehmen und den Siegelvor gang durchführen, umfaßt, von denen
ea) ein erstes, vorzugsweise unteres Werkzeugteil (21) mindestens Ausnehmungen zur Aufnahme der das Verpackungsgut (3) tragenden Kavitäten (112) der Verformfolie aufweist und gekühlt ist, und
eb) ein zweites, vorzugsweise oberes Werkzeugteil (21) eine geriffelte Oberfläche (223) für die Druckausübung hat und erwärmbar ist, und
ec) die Beaufschlagungsfläche (221) des zweiten, oberen Werkzeugteils mit nach Zahl, Größe und Plazierung den Ausnehmungen (211) im unteren Werkzeugteil (21) entsprechenden erwärmungsfreien Stellen (224) ausgebildet ist;
f) eine Einrichtung (15) zum Abteilen der Blisterpackungen von den Bahnen (11,12); und
g) eine Sammeleinrichtung (16) für die abgetrennten Bahnteile, die außerhalb des vorbestimmten Ober flächenbereiches nach dem Abtrennen der Blister packungen von den Bahnen verbleiben, als Abfall material;
**dadurch** **gekennzeichnet**, daß
h) die Beaufschlagungsfläche (221) des zweiten, oberen Werkzeugteils (22) dem vorbestimmten Ober flächenbereich der zu erzeugenden Blisterpackun gen entspricht;
i) die Einrichtung (15) zum Abteilen der Blisterpackungen von den Bahnen (11,12) so ausgebildet ist, daß sie die Blisterpackungen unmittelbar ent lang der zwischen den gesiegelten und ungesiegelten Abschnitten (221 bzw. 222) der Bahnen gebilde ten Ränder derart abteilt, daß die ebene Oberflä che jeder der Blisterpackungen einen gleich dem vorbestimmten Oberflächenbereich bemessenen Bereich (221) aufweist; und
j) die Sammeleinrichtung (16) in Form separater Sammelvorrichtungen (161, 162) zum getrennten Sammeln der Abfall-Bahnteile von Verformfollenbahn (11) bzw. Deckfolienbahn (12) ausgebildet ist.

3. Vorrichtung nach Anspruch 2, **dadurch** **gekennzeichnet**, daß die Wirkfläche (221) des zweiten, oberen Werkzeugteils (22) gegenüber den übrigen Oberflächenabschnitten (222) desselben erha ben ausgebildet ist.

## Claims

1. Method for producing blister packs of defined volume having a number of shaped nests/cavities for receiv ing products to be packed in the blister packs, and having a plane surface of a predetermined surface area, comprising the steps of:
a) supplying at least two film webs of indefinite length which consist of different materials and comprise a shaping film web as the basis of the blister packs and a cover film web;
b) shaping the shaping film web for producing the cavities;
c) filling the cavities with the products;
d) supplying the cover film web while overlying the shaping film web after filling the cavitites;
e) supplying pressure and heat for connecting the webs by sealing them with each other along neigh bouring surfaces being in contact with each other;
f) dividing the blister packs from the webs; and
g) collecting the web portions remaining after the severing of the blister packs from the webs as waste material;
**characterized** in that
h) the sealing of the webs occurs exclusively with in an area which, relative to the total area of the webs corresponds to the predetermined surface area of the blister packs to be produced;
i) the dividing occurs immediately along the edges formed between the sealed and unsealed sections of the webs such that the plane surface of each of the blister packs has an area equaling the predetermined surface area; and
j) the collecting of all such web portions of the cover and of the shaping film webs occurring outside the predetermined surface area is carried out separately.

2. Apparatus for producing blister packs of defined volume having a number of shaped nests/cavities (112) for receiving products (3) to be packed in the blister packs, and having a plane surface of a pre determined surface area, comprising
a) a device (111, 121) for supplying at least two film webs (11, 12) of indefinite length which consist of different materials and comprise a shaping film web (11) as the basis of the blister packs and a cover film web (12);
b) a device (13) for shaping the shaping film web (11) for producing cavities (112) for receiving the products to be packed;
c) a device for filling the cavities (112) in the shaped film web (11) with the products (3);
d) a device (121) for supplying the cover film web (12) while covering the shaping film web (11) after the filling of the cavities (112);
e) a device (14) for supplying pressure and heat for connecting the webs by sealing them with each other along neighbouring surfaces being in contact with each other, and outside the area of the cavities (112), this device (14) comprising a pair of plate- or roller-like tool parts, which by movement relative to each other receive between them the films forming the pack and carry out the sealing process, of which tool parts
ea) a first, preferably lower tool part (21) has at least recesses for receiving the cavities (112) of the shaping film web carrying the products to be packed, and is cooled, and
eb) a second, preferably upper tool part (22) has a corrugated surface (22**3**) for exerting pressure and is heatable,
ec) the operational face (221) of the second, upper tool part is formed with heating-free locations (224), who, regarding their number, size and arrangement, correspond to the recesses (211) in the lower tool part (21);
f) a device (15) for dividing the blister packs from the webs (11, 12); and
g) a collecting device (16) for the severed web portions, which remain outside the predetermined surface area after the severing of the blister packs from the webs, as waste material;
**characterized** in that
h) the operational face (221) of the second, upper tool part (22) corresponds to the predetermined surface area of the blister packs to be pro duced;
i) the device (15) for dividing the blister packs from the webs is formed such that it divides the blister packs immediately along the edges formed between the sealed and unsealed sections (221 and 222, respectively) of the webs in such a manner that the plane surface of each blister pack has an area equalling that of the predeter mined surface area; and
j) the collecting device (16) is formed by way of separate collecting devices (161, 162) for sep arately collecting the waste web portions of the shaping film web (11) and of the cover film web (12), respectively.

3. Apparatus according to claim 2, **characterized in** that the operational face (221) of the second, upper tool part (22) is formed raised compared with the remaining surface portions (222) thereof.

## Revendications

1. Procédé pour fabriquer des blisters de volume défini avec un certain nombre de coques formées/cavités pour loger des produits à emballer dans les blisters et avec une surface plane de superficie prédéterminée, procédé comportant les étapes suivantes:
a) l'amenée d'au moins deux bandes de feuille de longueur indéterminée, composées de matériaux différents, et comprennant une bande de feuille déformable comme base du blister et une bande de feuille de couverture;
b) la déformation de la bande de feuille déformable pour l'exécution des cavités;
c) le remplissage des cavités avec le produit;
d) l'amenée de la bande de feuille de couverture avec recouvrement de la bande de feuille déformable après le remplissage des cavités;
e) l'application de pression et de chaleur pour lier les bande par scellement de ces bandes ensemble le long de surfaces voisines, se trouvant en contact l'une avec l'autre;
f) la séparation des blisters dans les bandes; et
g) la collecte, après que les blisters ont été séparés des bandes, des parties de bandes restantes comme matériau de déchet;
caractérisé en ce que
h) le scellement des bandes a lieu exclusivement dans une zone, par rapport à la zone totale des bandes, qui correspond à la zone de surface prédéterminée des blisters à produire;
i) la séparation entre blisters a lieu directement le long des bords formés entre les sections scellées et les sections non scellées des bandes, et ce de manière telle que les surfaces planes de chaque blister présentent une zone égale à la zone de surface prédéterminée; et que
j) la collecte des parties de bande de couverture et de bande déformable qui se présentent à l'extérieur des zones de surface prédéterminées est effectuée séparément.

2. Dispositif pour produire des blisters de volume défini avec un certain nombre de coques formées/cavités (112) pour loger les produits (3) à emballer dans les blisters et avec une surface plane d'une superficie prédéterminée, comportant:
a) un dispositif (111, 121) pour amener au moins deux bandes de feuille (11, 12) de longueur indéterminée, composées de matériaux différents et comportant une bande de feuille déformable (11) comme base du blister et une bande de feuille de couverture (12);
b) un dispositif (13) pour déformer la bande de feuille déformable (11) pour produire des cavités (112) pour loger le produit à emballer;
c) un dispositif pour remplir les cavités (112) de la feuille déformable (11) avec le produit (3);
d) un dispositif (121) pour amener la bande de feuille (12) en recouvrant la bande de feuille déformable (11) après le remplissage des cavités (112);
e) un dispositif (14) pour l'application de pression et de chaleur pour lier les bandes en les scellant entre elles le long de surfaces voisines se trouvant en contact l'une avec l'autre, et en dehors de la zone des cavités (112), ce dispositif (14) comportant une paire de parties d'outil plates ou cylindriques qui, par un mouvement relatif l'une par rapport à l'autre, prennent entre elles les feuilles formant l'emballage et exécutent le processus de scellement, et dont
ea) une première partie d'outil, de préférence une partie inférieure (21), présente au moins des évidements pour loger les cavités (112) de la feuille déformable contenant le produit à emballer (3) et est refroidie, et
eb) une seconde partie d'outil, de préférence une partie supérieure (22), possède une surface striée (223) pour exercer une pression et peut être chauffée, et
ec) la surface de travail (221) de la seconde partie ou partie supérieure de l'outil est configurée avec des endroits non chauffés (224) en correspondance avec le nombre, la dimension et l'emplacement des évidements (211) de la partie inférieure (21) de l'outil;
f) un dispositif (15) pour séparer les blisters dans les bandes (11, 12); et
g) un dispositif de collecte (16) pour les parties de bande séparées qui restent en dehors de la zone de surface prédéterminée après que les blisters ont été séparés des bandes, comme déchets;
caractérisé en ce que:
h) la surface de travail (221) de la seconde partie ou partie supérieure (22) de l'outil correspond à la zone de surface prédéterminée des blisters à produire;
i) le dispositif (15) pour séparer les blisters dans les bandes (11, 12) est configuré de manière telle qu'il sépare les blisters immédiatement le long des bords formés entre les sections scellées et les sections non scellées (221 et 222 respectivement) des bandes, et ce de manière telle que la surface plane de chacun des blisters présente une zone de dimension correspondante à la zone de surface prédéterminée (221); et
j) le dispositif collecteur (16) est configuré en forme de dispositifs collecteurs séparés (161, 162) pour collecter séparément les déchets de bande de feuille déformable (11) et les déchets de bande de feuille de couverture (12).

3. Dispositif selon la revendication 2, caractérisé en ce que la surface de travail (221) de la seconde partie ou partie supérieure (22) de l'outil est configurée en relief par rapport aux autres parties (222) de la surface de l'outil.
